# EUROPÄISCHE PATENTSCHRIFT

(11) **EP 2 848 736 B1**
(45) Veröffentlichungstag und Bekanntmachung des Hinweises auf die Patenterteilung: **27.07.2016**
(21) Anmeldenummer: 14183068.7
(22) Anmeldetag: 01.09.2014
(51) Int. Cl.: E01B 29/02, E01B 27/08

(54) **Gleisarbeitszug zum Ein- und Ausbau von Schotterbett und Gleisjochen**
Railway track working train for removing and installing ballast and portable track sections
Train de travaux de chemin de fer pour retirer et installer du ballast et des tronçons assemblés de voie ferrée

(30) Priorität: 05.09.2013 CH 15262013
(43) Veröffentlichungstag der Anmeldung: 18.03.2015
(73) Patentinhaber: Matisa Matériel Industriel SA, 1023 Crissier-Lausanne (CH)
(72) Erfinder: Ganz, Jörg, 1163 ETOY (CH)
(74) Vertreter: Bugnion Genève

(56) Entgegenhaltungen:
- EP-A2- 1 881 110
- AT-B- 353 816
- AT-B- 380 709

## Beschreibung

Die Erfindung betrifft einen Fahrzeugverband bzw. ein Verfahren zur Erneuerung eines Gleises gemäß dem Oberbegriff von Anspruch 1 bzw. Anspruch 4.

Gemäß AT 368 217 ist eine fahrbare Anlage zur Sanierung eines Gleisunterbaues bekannt, die aus zwei jeweils einen eigenen Fahrantrieb und zwei Schienen- sowie ein Raupenfahrwerk aufweisenden Fahrzeugen besteht. Dabei ist das eine Fahrzeug mit einer Gleisjoch-Hebevorrichtung und Schurren zum Einbringen von Sand oder Schotter ausgestattet, während das zweite Fahrzeug eine Schotterräumvorrichtung und Förderbänder zum Abtransport des Aushubs aufweist. Die beiden Fahrzeuge werden nun abwechselnd unter Zuhilfenahme des jeweiligen Raupenfahrwerks über bzw. in der Umbaulücke positioniert, wobei zuerst das Gleisjoch durch das erste Fahrzeug abgehoben wird. Danach erfolgt der Aushub des Schotterbettes durch das zweite Fahrzeug, wonach wiederum mittels des ersten Fahrzeugs Sand bzw. Schotter eingebracht und planiert und darauf das Gleisjoch wieder abgelegt wird.

Eine weitere, aus AT 372 722 bekannte Anlage zur Gleisunterbau-Sanierung weist einen auf Schienenfahrwerken gelagerten und die gesamte Umbaulücke überbrückenden Maschinenrahmen auf, an dem eine Gleisjoch-Hebeeinrichtung, eine Schotteraufnahmevorrichtung und eine Schottereinbring- bzw. Verteileinrichtung in Maschinenlängsrichtung verstellbar angeordnet sind. Diese Maschine bleibt während des Arbeitseinsatzes über der Umbaulücke stationiert, während die Arbeitsaggregate jeweils durch Längsverstellung in die erforderliche Arbeitsstellung gebracht werden. Schließlich offenbart AT353816B ein Fahrzeug zur Erneuerung eines Gleises.

Die Aufgabe der vorliegenden Erfindung liegt nun in der Schaffung eines Fahrzeugverbands bzw. eines Verfahrens der eingangs genannten Art, mit dem ein Gleisumbau auch unter räumlich ungünstigen Umständen möglich ist.

Diese Aufgabe wird erfindungsgemäß mit einem Fahrzeugverband bzw. einem Verfahren der gattungsgemäßen Art durch die im Kennzeichen von Anspruch 1 bzw. 4 angeführten Merkmale gelöst.

Mit einem derart ausgebildeten Fahrzeugverband ist nun in vorteilhafter Weise ein effizienter Arbeitseinsatz zur Gleiserneuerung auch dann durchführbar, wenn - z.B. im städtischen Bereich - an der Baustelle beengte Verhältnisse vorherrschen. Durch das Rahmengelenk ist es möglich, die beiden Fahrzeugrahmen bei optimal kurzer Länge sowohl gemeinsam verfahrbar als auch in der Umbaulücke uneingeschränkt manövrierbar auszubilden.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:

Fig. 1 und 2 eine Seitenansicht eines aus Platzgründen in zwei Teilen dargestellten Fahrzeugverbandes, und Fig. 3 einen Querschnitt gemäß Schnittlinie III in Fig. 1.

Ein in den Fig. 1 und 2 ersichtlicher Fahrzeugverband 1 zur Erneuerung eines Gleises 2 setzt sich im Wesentlichen aus zwei hintereinander angeordneten, jeweils einen Fahrzeugrahmen 3 bzw. 4 aufweisenden Fahrzeugen 5 und 6 zusammen. Die beiden Fahrzeugrahmen 3, 4 sind durch ein Rahmengelenk 7 miteinander verbunden und an den von diesem distanzierten Enden 8 und 9 durch je ein Schienenfahrwerk 10 auf dem Gleis 2 abgestützt. Unter dem Rahmengelenk 7 ist ein weiteres Schienenfahrwerk 10 sowie (pro Fahrzeugrahmen) ein Raupenfahrwerk 11 vorgesehen. Eine Arbeitsrichtung des Fahrzeugverbandes 1 ist durch einen Pfeil 14 angedeutet.

Die beiden Fahrzeuge 5, 6 sind zur Aufnahme bzw. Ablage eines Gleisjoches 12 ausgebildet und zu diesem Zweck mit geeigneten Hebeeinrichtungen 13 ausgestattet, die eine Längsverschiebung eines aufgenommenen oder abzulegenden Gleisjoches 12 relativ zum Fahrzeugrahmen 3, 4 ermöglichen. Bezüglich der Arbeitsrichtung 14 unmittelbar hinter dem Raupenfahrwerk 11 ist am zweiten, zur Gleisjochablage dienenden Fahrzeug 6 eine Schotteraufnahmevorrichtung 15 in Form einer höhenverstellbaren, um das Gleis 2 herumgeführten Aushubkette 16 vorgesehen, der ein in Maschinenlängsrichtung verlaufendes Schotterförderband 17 zugeordnet ist.

Hinter dem zweiten Fahrzeug 6 ist ein weiteres, drittes Fahrzeug 18 angeordnet, das eine Antriebsquelle 28 sowie eine - über das Schotterförderband 17 mit der Schotteraufnahmevorrichtung 15 verbundene - Schottersiebanlage 19 aufweist. Zwischen Schienenfahrwerken 10 dieses dritten Fahrzeuges 18 sind zudem eine Gleishebevorrichtung 20 sowie eine dieser zugeordnete Schotterabwurfeinrichtung 21 vorgesehen.

Am in Arbeitsrichtung 14 vorderen Ende des Fahrzeugverbands 1 befinden sich Flachwagen 22 zur Lagerung von ausgebauten alten bzw. neuen, zu verlegenden Gleisjochen 12, die in herkömmlicher Weise anhand eines Portalkrans 23 in Gleislängsrichtung von der bzw. zur Einbaustelle hin- und hertransportiert werden.

Die Schotteraufnahmevorrichtung 15 ist für eine Durchführung eines Gleisjoches 12 in Gleislängsrichtung ausgebildet. Ebenso ist ein zwischen dem Rahmengelenk 7 und dem zugeordneten Schienenfahrwerk 10 angeordneter Rahmenabschnitt 24 sowie (wie in Fig. 3 rein schematisch dargestellt) ein am - vom Rahmengelenk 7 distanzierten - Ende 8 des Fahrzeugs 5 positionierter, zur Verbindung mit dem Schienenfahrwerk 10 vorgesehener Rahmenabschnitt 25 so ausgebildet, dass ein Gleisjoch 12 in Gleislängsrichtung durch eine Öffnung 29 hindurchgeführt werden kann.

Das erfindungsgemäße Verfahren zur Erneuerung eines Gleises durch Aufnahme eines alten und Ablage eines neuen Gleisjoches 12 mit dem Fahrzeugverband 1 wird nun anhand der Fig. 1 und 2 beschrieben. Ein unter dem vorderen, ersten Fahrzeug 5 befindliches altes Gleisjoch 12 wird anhand der Hebeeinrichtungen 13 vom Schotterbett 27 des Gleises 2 abgehoben, in Richtung zum Flachwagen 22 bewegt und mittels des Portalkrans 23 in Arbeitsrichtung 14 nach vorne zu einer Depotstelle 26 auf einem Flachwagen 22 transportiert und dort abgelegt. Im Bereich des Rahmengelenkes 7 stützt sich der Fahrzeugverband 1 mittels der Raupenfahrwerke 11 auf dem freigelegten Schotterbett 27 ab, während das hintere Schienenfahrwerk 10 des zweiten Fahrzeugs 6 bereits auf einem abgelegten neuen Gleisjoch 12 abrollt.

Unter kontinuierlicher Vorfahrt des Fahrzeugverbandes 1 in Arbeitsrichtung 14 wird nun Schotter des freigelegten Schotterbetts 27 mit Hilfe der Schotteraufnahmevorrichtung 15 aufgenommen, über die Schotterförderbänder 17 zur Schottersiebanlage 19 transportiert, gereinigt und über die Schotterabwurfeinrichtung 21 auf das neue Gleisjoch 12 abgeworfen. Gleichzeitig wird nach Ablage des alten Gleisjoches 12 an der Depotstelle 26 ein neues Gleisjoch 12 aufgenommen und über das erste Fahrzeug 5 zum zweiten Fahrzeug 6 transportiert, um in weiterer Folge von diesem nach Unterbrechung der Vorfahrt abgelegt zu werden.

## Patentansprüche

1. Fahrzeugverband (1) zur Erneuerung eines Gleises (2) mit zwei hintereinander angeordneten Fahrzeugen (5, 6), die jeweils zwischen endseitig auf einem Fahrzeugrahmen (3, 4) angeordneten Fahrwerken (10, 11) zur Aufnahme bzw. Ablage eines Gleisjoches (12) ausgebildet sind,
wobei
a) beide Fahrzeuge (5, 6) durch ein Rahmengelenk (7) miteinander verbunden sind, unter dem sowohl ein Schienenfahrwerk (10) als auch ein Raupenfahrwerk (11) angeordnet ist,
b) bezüglich einer Arbeitsrichtung (14) unmittelbar hinter dem Raupenfahrwerk (11) eine Schotteraufnahmevorrichtung (15) vorgesehen ist,
c) die Schotteraufnahmevorrichtung (15), ein zwischen Rahmengelenk (7) und Schienenfahrwerk (10) angeordneter bzw. an einem - vom Rahmengelenk (7) distanzierten - Ende (8) eines Fahrzeuges (5) positionierter, zur Verbindung mit dem Schienenfahrwerk (10) vorgesehener Rahmenabschnitt (24, 25) jeweils für eine Durchführung eines Gleisjoches (12) in Gleislängsrichtung ausgebildet sind.

2. Fahrzeugverband (1) nach Anspruch 1, **dadurch gekennzeichnet, dass** hinter dem bezüglich der Arbeitsrichtung (14) zweiten, zur Ablage eines Gleisjoches (12) vorgesehenen Fahrzeug (6) ein weiteres, mit einer Schottersiebanlage (19) verbundenes drittes Fahrzeug (18) vorgesehen ist, wobei zwischen der Schottersiebanlage (19) und der Schotteraufnahmevorrichtung (15) ein Schotterförderband (17) angeordnet ist.

3. Fahrzeugverband (1) nach Anspruch 2, **dadurch gekennzeichnet, dass** zwischen Schienenfahrwerken (10) des dritten, mit der Schottersiebanlage (19) verbundenen Fahrzeuges (18) eine Gleishebevorrichtung (20) und eine Schotterabwurfeinrichtung (21) vorgesehen ist.

4. Verfahren zur Erneuerung eines Gleises durch Aufnahme eines alten und Ablage eines neuen Gleisjoches (12), mit einem Fahrzeugverband (1) nach Anspruch 1, **dadurch gekennzeichnet, dass** nach Aufnahme eines alten Gleisjoches (12) freigelegter Schotter unter kontinuierlicher Vorfahrt des Fahrzeugverbandes (1) aufgenommen, einer Reinigung zugeführt und auf ein neues Gleisjoch (12) abgeworfen wird.

5. Verfahren nach Anspruch 4, **gekennzeichnet durch** folgende Schritte:
a) das alte Gleisjoch (12) wird **durch** das - bezüglich der Arbeitsrichtung **(14) -** erste Fahrzeug (5) aufgenommen und auf eine an das erste Fahrzeug anschließende Depotstelle (26) abgelegt,
b) unter kontinuierlicher Vorfahrt des Fahrzeugverbandes (1) wird freigelegter Schotter mit Hilfe der Schotteraufnahmevorrichtung (15) aufgenommen , gereinigt, und auf das neue Gleisjoch (12) abgeworfen,
c) nach Ablage des alten Gleisjoches (12) wird ein neues, von der Depotstelle (26) aufgenommenes Gleisjoch (12) **durch** das erste Fahrzeug (5) zum zweiten Fahrzeug (6) transportiert und dort abgelegt.

## Claims

1. A vehicle assembly (1) for renovation of a track (2) with two vehicles (5, 6) arranged one after the other, which in each case are formed between chassis (10, 11) arranged on the end side on a vehicle frame (3, 4) for the pick-up or laying down of a track section (12),
wherein
a) both vehicles (5, 6) are connected with each other through a frame linkage (7) under which both a rail chassis (10) as well as a crawler chassis (11) is arranged,
b) with respect to a work direction (14) directly behind the crawler chassis (11) a ballast pick-up device (15) is provided,
c) the ballast pick-up device (15), a frame section (24, 25) arranged between frame linkage (7) and rail chassis (10) or positioned on an end (8) of the vehicle (5) - distanced from the frame linkage (7) -, provided for the connection with the rail chassis (10) is designed in each case for a feeding through of a track section (12) in the track longitudinal direction.

2. A vehicle assembly (1) according to Claim 1, **characterized in that** behind the second vehicle (6) with respect to the work direction (14) provided for the laying down of a track section (12) a further third vehicle (18) connected with a ballast sieving unit (19) is provided, wherein between the ballast sieving unit (19) and the ballast pick-up device (15) a ballast conveyor belt (17) is arranged.

3. A vehicle assembly (1) according to Claim 2, **characterized in that** between rail chassis (10) of the third vehicle (18) connected with the ballast sieving unit (19), a track lifting device (20) and a ballast dropping device (21) is provided.

4. A method for the renovation of a track by picking up an old and laying down a new track section (12), with a vehicle assembly (1) according to Claim 1, **characterized in that** after picking up an old track section (12) exposed ballast is picked up under continuous driving forward of the vehicle assembly (1), cleaned and dropped on a new track section (12).

5. A method according to Claim 4, **characterized by** the following steps:
a) the old track section (12) picked up by the - with respect to the work direction (14) - first vehicle (5) and laid down at a depot site (26) subsequent to the first vehicle,
b) under continuous driving forward of the vehicle assembly (1) exposed ballast is picked up, cleaned, and dropped on the new track section (12) by means of the ballast pick-up device (15),
c) after laying down the old track section (12) a new track section (12) picked up from the depot site (26) is transported by the first vehicle (5) to the second vehicle (6) and dropped there.

## Revendications

1. Convoi de véhicules (1) pour le renouvellement d'une voie (2), avec deux véhicules disposés l'un derrière l'autre (5, 6) qui sont conçus chacun, aux extrémités, entre des trains de roulement (10, 11) disposés sur un châssis de véhicule (3, 4), pour la prise en charge ou le dépôt d'une travée de voie (12),
a) les deux véhicules (5, 6) étant reliés entre eux par l'intermédiaire d'une articulation de châssis (7), sous laquelle se trouve un véhicule ferroviaire (10) ainsi qu'un train de roulement à chenilles (11),
b) un dispositif de prise en charge de ballast (15) étant prévu directement derrière le train de roulement à chenilles (11) par rapport à une direction de travail (14),
c) le dispositif de prise en charge de ballast (15), une portion de châssis (24, 25), disposée entre l'articulation de châssis (7) et le véhicule ferroviaire (10) ou positionnée au niveau d'une extrémité (8), éloignée de l'articulation de châssis (7), d'un véhicule (5), prévu pour la liaison avec le véhicule ferroviaire (10), étant conçus chacun pour le passage d'une travée de voie (12) dans la direction longitudinale de la voie.

2. Convoi de véhicules (1) selon la revendication 1, **caractérisé en ce que**, par rapport à la direction de travail (14), derrière le deuxième véhicule (6), prévu pour le dépôt d'une travée de voie (12), est prévu un troisième véhicule (18), relié à une installation de tamisage de ballast (19), un convoyeur de ballast (17) étant disposé entre l'installation de tamisage de ballast (19) et le dispositif de prise en charge de ballast (15).

3. Convoi de véhicules (1) selon la revendication 2, **caractérisé en ce que**, entre les véhicules ferroviaires (10) du troisième véhicule (18) relié avec l'installation de tamisage de ballast (19), est prévu un dispositif de levage de voie (20) et un dispositif d'éjection de ballast (21).

4. Procédé de renouvellement d'une voie par la prise en charge d'une ancienne travée de voie (12) et le dépôt d'une nouvelle, avec un convoi de véhicules (1) selon la revendication 1, **caractérisé en ce que**, après la prise en charge d'une ancienne travée de voie (12), le ballast dégagé est pris en charge par l'avance en continu du convoi de véhicules (1), nettoyé et éjecté sur une nouvelle travée de voie (12).

5. Procédé selon la revendication 4, **caractérisé par** les étapes suivantes :
a) l'ancienne travée de voie (12) est prise en charge par le premier véhicule (5), par rapport à la direction de travail (14) et déposée sur un emplacement de dépôt (26) suivant le premier véhicule,
b) grâce à l'avance en continu du convoi de véhicules (1), le ballast dégagé est pris en charge à l'aide du dispositif de prise en charge de ballast (15), nettoyée et éjecté sur la nouvelle travée de voie (12),
c) après le dépôt de l'ancienne travée de voie (12), une nouvelle travée de voie (12), prise à l'emplacement de dépôt (26), est transportée par le premier véhicule (5) vers le deuxième véhicule (6) et y est déposée.
